# EUROPÄISCHE PATENTSCHRIFT

(11) **EP 1 072 340 B1**
(45) Veröffentlichungstag und Bekanntmachung des Hinweises auf die Patenterteilung: **08.10.2003**
(21) Anmeldenummer: 99810679.3
(22) Anmeldetag: 27.07.1999
(51) Int. Cl.: B22D 17/32

(54) **Verfahren zur Prozessüberwachung beim Druckgiessen oder Thixoformen von Metallen**
Method of process control of injection molding or semiliquid die casting of metals
Procede pour le contrôle de traitement de moulage par injection ou thixoformage de métaux

(43) Veröffentlichungstag der Anmeldung: 31.01.2001
(73) Patentinhaber: Alcan Technology & Management AG, 8212 Neuhausen am Rheinfall (CH)
(72) Erfinder: Arnold, Grégoire, 3964 Muraz (CH); Bagnoud, Christoph, 3968 Veyras (CH); Plata, Miroslaw, 1963 Vétroz (CH)

(56) Entgegenhaltungen:
- EP-A- 0 228 799
- DE-A- 3 043 369
- DE-A- 4 108 992
- US-A- 5 758 707

## Beschreibung

Die Erfindung betrifft ein Verfahren zur Prozessüberwachung beim Druckgiessen oder Thixoformen von Metallen gemäss dem Oberbegriff von Anspruch 1. Die Erfindung betrifft weiter eine Druckgiess- oder Thixoformeinrichtung entsprechend dem Oberbegriff des Anspruchs 12.

Insbesondere von der Automobilindustrie werden immer höhere Anforderungen an die Toleranzen und an die mechanischen Eigenschaften von Druckguss- und Thixoformteilen gestellt. Zur Erzielung dieser hohen Qualitätsanforderungen ist eine möglichst vollständige Überwachung der Verfahrensparameter sowie deren Reproduzierbarkeit von grosser Bedeutung.

Für die Kontrolle eines Druckgiess- oder Thixoformprozesses sind einerseits der Zustand des in die Giesskammer eingefügten Metalles und andererseits die Parameter des Druckgiess- oder Thixoformprozesses massgebend. Um den Druckgiess- oder Thixoformprozess zu optimieren bzw. allfällige, für die Prozessstabilität und Reproduzierbarkeit kritischen Parameter zu evaluieren, müssen möglichst alle Parameter erfasst werden, welche den Prozess beeinflussen können.

Ein wesentlicher Faktor für die Erreichung einer hohen Reproduzierbarkeit und Prozessstabilität ist der Zustand des thixotropen Metallbolzens bzw. der Druckgusslegierung beim Einführen in die Giesskammer, wobei die Temperatur des thixotropen Bolzens bzw. der Druckgusslegierung eine sehr wichtige Grösse darstellt.

Zur Kontrolle und Überwachung des Druckgiess- oder Thixoform-Prozesses können Temperaturmessungen in der Legierungsschmelze bzw. im Innern des thixotropen Metallbolzens während dem Aufheizprozess vorgenommen werden, wobei die Temperaturverteilung beispielsweise mittels Thermoelementen an verschiedenen Schmelzen- bzw. Bolzen-Positionen (innerhalb des Bolzens und am Bolzenrand) bestimmt wird. Dabei werden üblicherweise die für die einzelnen Messpositionen relevanten Aufheizkurven, d.h. Temperatur in Funktion der Aufheizzeit, ermittelt.

Während für die Überwachung von Legierungsschmelzen für das Druckgiessen im wesentlichen die Temperaturmessung verwendet wird, bildet die Messung der während dem Vorheizen zugeführten, elektrischen Heizenergie eine weitere Möglichkeit zur Überwachung des Bolzenzustandes beim Thixoformen.

Für die Überwachung eines Thixoformprozesses können zudem am thixotropen Bolzen metallographische Prüfungen zur Bestimmung der Verteilung des Flüssiganteils durchgeführt werden, beispielsweise indem der Bolzen an verschiedenen Längspositionen quer zu seiner Längsachse aufgeschnitten und der Flüssiganteil im Bolzenquerschnitt, beispielsweise in Funktion des Abstandes von der Bolzenmitte, bestimmt wird. Ziel solcher Untersuchungen ist die Optimierung der Aufheizkurven derart, dass in möglichst kurzer Zeit ein vorbestimmter Flüssiganteil möglichst homogen im ganzen thixotropen Bolzen erreicht wird. Im Weiteren können zur Bestimmung des gemittelten Flüssiganteils kalorimetrische Messungen durchgeführt werden.

Hinsichtlich der Parameter des Druckgiess- oder Thixoformprozesses werden üblicherweise die Temperaturen der Giesskammer, der Eingusskanäle und der Formkavität gemessen, sowie der Druck und die Feuchtigkeit in der evakuierten Formkavität ermittelt.

Die bisher übliche Bestimmung der Parameter bezüglich des Druckguss- bzw. Thixoform-Materials und des Druckgiess- bzw. Thixoformprozesses sind aufwendig und eignen sich nicht für die Überwachung des Druckgiess- oder Thixoformprozesses unter Produktionsbedingungen.

Der Erfindung liegt die Aufgabe zugrunde, ein Verfahren zur Prozessüberwachung beim Druckgiessen oder Thixoformen von Metallen zu schaffen, mit dem die Herstellung von Druckguss- oder Thixoformteilen unter Produktionsbedingungen zuverlässig überwacht werden kann.

Zur erfindungsgemässen Lösung dieser Aufgabe führt, dass der zeitliche Verlauf des Pressdruckes p(t) gemessen und die zeitabhängige Geschwindigkeit des Giesskolbens v(t) bestimmt wird, und die durch den Giesskolben zugeführte Energie E(t) in Funktion der Prozesszeit t, sowie die während dem Druckgiess- bzw. Thixoformprozess durch den Giesskolben zugeführte Gesamtenergie Eₜₒₜ aufgrund des zeitabhängigen Verlaufes des Pressdruckes p(t) und der Giesskolbengeschwindigkeit v(t) berechnet wird, und die Gesamtenergie Eₜₒₜ als Kennwert für die Überwachung des Druckgiess- oder Thixoformprozesses verwendet wird.

Weitere Ausführungsformen des erfindungsgemässen Verfahrens sind in den abhängigen Ansprüchen 2 bis 10 beschrieben. Das erfindungsgemässe Verfahren eignet sich insbesondere für das Druckgiessen oder Thixoformen von Aluminium, Aluminiumlegierungen oder Magnesiumlegierungen.

Das erfindungsgemässe Verfahren eignet sich besonders für Horizontal-Thixoformeinrichtungen und Horizontal-Druckgiessanlagen, d.h. Vorrichtungen, bei welchen die Giesskammer horizontal liegt.

Das erfindungsgemässe Verfahren beruht auf der Erkenntnis, dass die durch den Giesskolben zugeführte Gesamtenergie einen sehr relevanter Kontrollparameter des ganzen Druckgiess- oder Thixoformprozesses darstellt. Das erfindungsgemässe Verfahren zur Bestimmung der durch den Giesskolben zugeführten Energie und die Verwendung insbesondere des Gesamtenergiewertes als Kenngrösse für die Prozessüberwachung wird auch als RTIM-Verfahren (Real Time Injection Monitoring) bezeichnet.

Besonders relevant ist die Vorheiztemperatur und die entsprechende Temperaturverteilung im Metallbolzen sowie das Mass der durch den Giesskolben zugeführten Energie beim Thixoformen, da dabei ein bestimmter, in einem engen Variationsbereich sich befindlicher Flüssiganteil im thixotropen Material eingehalten werden muss. Beispielsweise kann beim Thixoformen aus einer grossen, durch den Giesskolben zugeführten Gesamtenergie geschlossen werden, dass die Viskosität des thixotropen Materials zu tief ist, was entweder durch einen zu tiefen Flüssiganteil oder zu geringe Scherkräfte während dem Thixoformprozess bedingt sein kann.

Das erfindungsgemässe Verfahren erlaubt eine bessere Prozessstabilität, eine Optimierung der Prozessparameter, eine Verbesserung der Produktequalität und eine Verringerung der Ausschussrate.

Besonders bevorzugt findet das erfindungsgemässe Verfahren für das Thixoformen Anwendung. Dabei dient es insbesondere zur Festlegung des optimalen Flüssiganteils des thixotropen Metallbolzens unter Produktionsbedingungen. Der optimale, gemittelte Flüssiganteil im thixotropen Metallbolzen beträgt dabei 40-55 Gew.-%. Ist der Flüssiganteil zu hoch, geschieht das Thixoformen von thixotropem Material beinahe unter den gleichen Bedingungen wie das Druckgiessen von flüssigen Metalllegierungen, so dass beispielsweise der Vorteil einer geringen Schrumpfung von thixotropem Material beim Abkühlen in der Formkavität verloren geht, oder das Abscheren der den thixotropen Metallbolzen umgebenden Oxidhaut erschwert oder verunmöglicht wird. Zudem ist das formstabile Einlegen eines thixotropen Bolzens in die Giesskammer mit einem hohen Flüssiganteil schwierig und meistens nicht reproduzierbar.

Ein weiterer wichtiger Faktor beim Thixoformen ist die Homogenität des thixotropen Zustandes, d.h. die Verteilung des Flüssiganteils über die Bolzenlänge und den Bolzenquerschnitt, wobei diese Homogenität im Allgemeinen besser ist, je langsamer der Vorheizprozess durchgeführt wird; andererseits wird aus betriebswirtschaftlichen Gründen eine möglichst kurze Aufheizzeit gewünscht.

Im Rahmen der erfinderischen Tätigkeit wurde nun für das Thixoformen gefunden, dass mittels Bestimmung der durch den Giesskolben dem Thixoformmaterial zugeführten Gesamtenergie während eines Thixoformprozesses der nach der Vorheizung vorliegende Flüssiganteil sowie dessen Homogenität im thixotropen Bolzen indirekt überwacht werden kann.

Im weiteren eignet sich das erfindungsgemässe Verfahren insbesondere zur Überwachung der Vorheizöfen, d.h. durch die Bestimmung der Gesamtenergie für jeden Schuss, d.h. für jeden vollständigen Druckgiess- oder Thixoformprozess, mit thixotropen Bolzen oder Druckgussmaterial aus einem bestimmten Vorheizofen kann die Regelmässigkeit dieses Ofens eruiert und kontrolliert werden. Zudem kann durch die Bestimmung der Gesamtenergie für jeden Schuss mit thixotropen Bolzen oder Druckgussmaterial aus verschiedenen Vorheizöfen die Regelmässigkeit der Heizleistung der entsprechenden Öfen miteinander verglichen und überwacht werden.

Die Bestimmung der Gesamtenergie für jeden Schuss ermöglicht im Weiteren die Kontrolle von Vorerstarrungen. Vorerstarrungen, d.h. frühzeitige Material-Erstarrungen, können beispielsweise durch eine zu tiefe Giesskammer- und/oder Formtemperatur bedingt sein und sind der dadurch bedingten, üblicherweise schlechten Formteileigenschaften wegen unerwünscht. Durch die Möglichkeit der Eruierung von Vorerstarrungen lassen sich indirekt auch die Temperaturen der Giesskammer und der Giessform kontrollieren. Zudem lassen sich indirekt auch Aussagen über das Design der Formkavität machen.

Im Weiteren ermöglicht die Bestimmung der Gesamtenergie für jeden Schuss auch Untersuchungen von Druckverlusten während dem Schuss infolge beispielsweise tribologischer Eigenschaften und ermöglicht somit den Erhalt von Informationen über die Reibung vom Giesskolben, den mechanischen Zustand von Giesskolben und/oder der Giesskammer, die Kolbenschmierung und den Trennmitteleinfluss. Demnach dient die Bestimmung der durch den Giesskolben dem System zugeführten Gesamtenergie während einem Schuss auch zur Überwachung der tribologischen Verhältnisse bezüglich Giesskolben und Giesskammer.

Erfindungsgemäss kann die prozesszeitabhängige Geschwindigkeit v(t) des Giesskolbens entweder direkt gemessen oder durch Messung der prozesszeitabhängigen Giesskolbenposition s(t) ermittelt werden.

Aufgrund der zeitabhängigen Positionsmessung s(t) des Giesskolbens lässt sich die zeitabhängige Geschwindigkeit v(t) des Giesskolbens gemäss der Funktion$\text{v(t) = ds(t)/dt}$ berechnen, d.h. durch Ableitung der zeitabhängigen Giesskolbenposition s(t) nach der Zeit t. Die Berechnung der Geschwindigkeit des Giesskolbens aufgrund der Positionsmessung s(t) wird zweckmässigerweise zu diskreten, beispielsweise äquidistanten Zeitpunkten vorgenommen. Zweckmässigerweise wird die Geschwindigkeit an 50 bis 800, bevorzugt an 180 bis 500 und insbesondere an 250 bis 400 diskreten Prozesszeitpunkten berechnet. Die derart bestimmten, diskreten Geschwindigkeitswerte werden bevorzugt durch numerische Verfahren gefiltert. Zudem wird vorzugsweise durch numerische Interpolationsmethoden eine stetige Geschwindigkeitskurve v(t) berechnet.

Die durch den Giesskolben während zwei Prozesszeitpunkten tₓ und ty, wobei tₓ<t_{y,} zugeführte, zeitabhängige Energie E_{x,y}(t) kann dann gemäss der Integral-Funktion berechnet werden, wobei A die gegen das Strangguss- oder Thixoformmaterial gerichtete Fläche des Giesskolbens bezeichnet.

Die durch den Giesskolben zugeführte Energie E(t) in Funktion der Prozesszeit t lässt sich gemäss der Integral-Funktion und die während dem Druckgiess- bzw. Thixoformprozess durch den Giesskolben zugeführte Gesamtenergie Eₜₒₜ durch die Integral-Funktion berechnen, wobei A die gegen das Druckguss- oder Thixoformmaterial gerichtete Fläche des Giesskolbens, t₀ den Anfangszeitpunkt t=0 des Druckgiess- oder Thixoformverfahrens und t₄ den Zeitpunkt bezeichnet, an dem der Giesskolben zum ersten Mal nach t₀ die Geschwindigkeit v(t)=0 annimmt. Zum Zeitpunkt t₄ ist der eigentliche Druckgiess- bzw. Thixoformprozess abgeschlossen und die Formkavität ist gefüllt. Um während dem Abkühlen des Formteils in der Formkavität eine Materialschrumpfung auszugleichen und eine entsprechende, unvollständige Formfüllung zu vermeiden, wird der Druck auf die Druckguss- bzw. Thixoformmasse üblicherweise auch nach t₄ noch für eine Weile aufrechterhalten, so dass der Giesskolben eine weitere translatorische Bewegung ausführen kann, wobei dann die Giesskolbengeschwindigkeit ein weiteres Mal auf Null fallen kann.

Anstelle der Messung der zeitabhängigen Giesskolbenposition s(t) kann der zeitabhängige Geschwindigkeitsverlauf v(t) direkt gemessen und für die Berechnung der durch den Giesskolben zugeführten Energie E(t) oder der Gesamtenergie Eₜₒₜ verwendet werden.

Bevorzugt werden die Kolbenposition s(t) oder die Kolbengeschwindigkeit v(t) und der Verlauf des Pressdruckes p(t) während des ganzen Druckgiess- oder Thixoformverfahrens kontinuierlich gemessen.

Erfindungswesentlich ist weiter, dass die Messungen s(t) und p(t), oder v(t) und p(t), sowie die Berechnung von v(t), E(t) und Eₜₒₜ on-line während dem Prozessablauf vorgenommen werden, so dass die Kenngrössen unmittelbar nach dem Schuss für entsprechende Korrekturmassnahmen zur Verfügung stehen, d.h. die Messungen von s(t) oder v(t) und p(t), sowie die Bestimmung von v(t) und E(t) erfolgt in Echtzeit. Zwischen zwei Schüssen steht ein Prozessfenster zur Verfügung, welches ein Eingreifen durch die Vornahme von Korrekturmassnahmen erlaubt, denn unmittelbar nach dem Schuss muss das Formteil weiter abgekühlt, die Form geöffnet, das Formteil aus der Druckgiess- oder Thixoformeinrichtung entnommen und die Giesskammer neu mit dem Druckguss- oder Thixoformmaterial beladen werden. Das Beladen der Giesskammer mit einem thixotropen Metallbolzen geschieht vorzugsweise mittels einem Roboter. Das Beladen der Giesskammer mit einer flüssigen Metalllegierung zum Druckgiessen geschieht beispielsweise durch Öffnen eines Ventils oder Stopfens in einer Giessrinne, so dass das flüssige Metall in die Giesskammer fliessen kann.

Bevorzugt werden - neben der Gesamtenergie Eₜₒₜ - auch die durch den Giesskolben zugeführten partiellen Energien E₁ bis E₄ für die folgenden Verfahrensschritte bestimmt:
- beim Thixoformen die durch den Giesskolben während der Dauer vom Zeitpunkt to bis zum Zeitpunkt t₁ zugeführte partielle Energie E₁ für die Verschiebung des thixotropen Metallbolzens in der Giesskammer bis zum Anschlag des Matallbolzens am formseitigen Ende der Giesskammer, wobei t₁ den Zeitpunkt bezeichnet, an dem der Metallbolzen am Ende der Giesskammer auftrifft; für einen Druckgiessprozess beträgt die partielle Energie E₁ stets Null;
- beim Druckgiessen oder Thixoformen die durch den Giesskolben während der Dauer vom Zeitpunkt t₁ bis zum Zeitpunkt t₂ zugeführte partielle Energie E₂ für die Verformung des thixotropen Metallbolzens bzw. der Druckgussmaterials, wobei t₂ den Zeitpunkt bezeichnet, an dem das Druckguss- oder Thixoformmaterial auf seiner ganzen Länge den ganzen Giesskammerquerschnitt ausfüllt;
- beim Druckgiessen oder Thixoformen die durch den Giesskolben während der Dauer vom Zeitpunkt t₂ bis zum Zeitpunkt t₃ zugeführte partielle Energie E₃ für die Füllung der Eingusskanäle, wobei t₃ den Zeitpunkt bezeichnet, an dem die zwischen der Giesskammer und der Formkavität befindlichen Eingusskanäle allesamt vollständig gefüllt sind;
- beim Druckgiessen oder Thixoformen die durch den Giesskolben während der Dauer vom Zeitpunkt t₃ bis zum Zeitpunkt t₄ zugeführte partielle Energie E₄ für die Füllung der Formkavität, wobei t₄ den Zeitpunkt bezeichnet, an dem alle Teile der Formkavität vollständig gefüllt sind und die Geschwindigkeit des Giesskolbens auf Null gesunken ist, d.h. v(t₄)=0.

Insbesondere die Bestimmung der partiellen Energie E₁ erlaubt die Feststellung von Vorerstarrungen von Druckguss- oder Thixoformmaterial in der Giesskammer. Im weiteren gibt insbesondere E1 auch Auskunft über die allgemeinen tribologischen Verhältnisse, d.h. beispielsweise Druckverluste aufgrund von Reibung, Verschleisserscheinungen und Schmierung, und dient somit beispielsweise zur Beurteilung des Trenn- und Schmiermitteleinflusses und ergibt zudem Informationen über die Reibung des Giesskolbens und dessen Schmierung.

Üblicherweise wird der Giesskolben von Druckgiess- oder Thixoformeinrichtungen durch hydraulische Mittel angetrieben. Bei derart ausgebildeten Druckgiess- oder Thixoformeinrichtungen wird der zeitabhängige Pressdruckverlauf p(t) besonders vorteilhaft durch gleichzeitige Messung des zeitabhängigen Pressdruckverlaufes p_{GK}(t) an der gegen das Druckguss- oder Thixoformmaterial gerichteten Giesskolbenfläche und durch Messung des Pressdruckverlaufes p_{hyd}(t) in der Hydraulikflüssigkeit bestimmt, wobei für die Berechnung der durch den Giesskolben dem Druckguss- oder Thixoformmaterial zugeführten Energie bevorzugt der Pressdruckverlauf p_{GK}(t) verwendet wird.

Da für die erfindungsgemässe Überwachung des Druckgiess- oder Thixoformprozesses und die entsprechende Prozesskontrolle nicht die absoluten Energiemengen E(t), Eₜₒₜ, E₁ bis E₄ wichtig sind, sondern im wesentlichen die entsprechenden Energiewerte für verschiedene Thixoformbolzen oder Druckgussmaterialmengen aus demselben Vorheizofen bzw. aus verschiedenen Vorheizöfen miteinander verglichen werden, kann für die Berechnung der Energiewerte E(t), E₁ bis E₄ und Eₜₒₜ auch der Pressdruckverlauf p_{hyd}(t) verwendet werden.

p_{hyd}(t) beschreibt den auf den Giesskolben ausgeübte Gesamt-Pressdruck. Dieser entspricht jedoch nicht dem auf das Druckguss- oder Thixoformmaterial ausgeübten Pressdruck, da der Giesskolben selbst einer gewissen Reibung in der Giesskammer ausgesetzt ist.

Deshalb erlaubt die gleichzeitige Messung von p_{hyd}(t) und p_{GK}(t) die Bestimmung des Druckverlustes Δp=p_{hyd}(t)-p_{GK}(t) infolge der Reibung des Giesskolbens und erlaubt deshalb eine Aussage über den mechanischen Zustand der Giesskammer bzw. des Giesskolbens und der Schmierung des Giesskolbens.

Während Eₜₒₜ die globale Kontrolle des gesamten Thixoform- oder Druckgiessprozesses erlaubt, liefern die partiellen Energiewerte E₁ bis E₄ Informationen über bestimmte Prozessparameter, wie dies im Falle von E1 beispielsweise für vorstehend erläuterte tribologische Verhältnisse oder für die Feststellung von Vorerstarrungen beschrieben wurde. E₂ eignet sich beispielsweise für den Erhalt von Information bezüglich der erforderlichen Verformungsenergie und gibt beim Thixoformen beispielsweise Auskunft über den Bolzenzustand, d.h. ob der thixotrope Bolzen zu hart bzw. zu weich ist, bzw. ob der Flüssiganteil zu hoch oder zu tief ist. E₃ und E₄ andererseits eignen sich beispielsweise für die Überwachung des Einfüllverhaltens der Eingusskanäle bzw. der Formkavität und geben damit beispielsweise Auskunft über den Trennmittel-Einfluss und beim Thixoformen zusätzlich über die auf das thixotrope Material wirkenden Scherkräfte.

Bei Thixoform- oder Druckgiessprozessen mit einer erfindungsgemässen RTIM-Prozessüberwachung wird bevorzugt ein Protokoll pro Arbeitsschicht, welche üblicherweise in der Grössenordnung von 8 Stunden liegt, ausgedruckt, wobei bevorzugt die Anzahl fabrizierter Guss- oder Thixoformteile, d.h. die Schusszahl n, die partiellen Energien E1 bis E4 und die Gesamtenergie Eₜₒₜ für jeden Schuss berechnet und auf dem Protokollausdruck ausgewiesen werden. Weiter bevorzugt werden die gemittelte Gesamtenergie E_{tot,m} und die Standartabweichung σₙ für alle n Schüsse mit Druckguss- oder Thixoformmaterial aus demselben Vorheizofen ermittelt und ausgedruckt.

Die gemittelte Gesamtenergie E_{tot,m} für eine Anzahl n von Schüssen mit Thixoformoder Druckgussmaterial aus demselben Ofen k berechnet sich beispielsweise als arithmetischer Mittelwert zu:

Die Standartabweichung kann dann zu berechnet werden.

Weiter bevorzugt kann auch das relative Streuungsmass gemäss${\text{σ}}_{\text{rel}} {\text{= 100% · σ}}_{\text{n}} {\text{}}^{\text{2}} {\text{/ E}}_{\text{tot,m}}$ berechnet werden.

Anhand einer Begutachtung der resultierenden Formteile und dem entsprechenden Vergleich der Energiewerte Eₜₒₜ und E₁ bis E₄, sowie des Mittelwertes und der Standartabweichung kann dann geschlossen werden, welcher Energiebereich für den Erhalt einer ausreichenden Formteilqualität zulässig ist. Somit kann bezüglich der Energiewerte Eₜₒₜ und E₁ bis E₄ je ein Sollwertbereich für den Thixoform- oder Druckgiessprozess festgelegt werden, welcher als Kenngrösse beispielsweise für einen Prozessunterbruch, einen Wechsel eines Vorheizofens, eine Kalibrierung der Heizleistung eines Vorheizofens, eine Korrektur der Giesskurve oder die Auslösung eines Überwachungs-Alarms verwendet werden kann.

Hinsichtlich der Vorrichtung liegt vorliegender Erfindung die Aufgabe zugrunde, eine Thixoform- oder Druckgiessvorrichtung bereitzustellen, welche die Überwachung des Herstellungsprozesses unter Produktionsbedingungen erlaubt.

Erfindungsgemäss wird dies durch eine Vorrichtung mit den Merkmalen gemäss Anspruch 12 erreicht. Bevorzugte Weiterbildungen der erfindungsgemässen Vorrichtung werden in den abhängigen Ansprüchen 13 und 14 beschrieben.

Bevorzugt wird insbesondere eine erfindungsgemässe Druckgiess- oder Thixoformeinrichtung, bei welcher die Messvorrichtungen eine kontinuierliche Erfassung des zeitabhängigen Pressdruckes p(t) und eine kontinuierliche Positionsmessung s(t) erlauben.

Die Messvorrichtung zur Bestimmung der Position s(t) kann weiter bevorzugt auch eine Vorrichtung zur Messung der zeitabhängige Geschwindigkeit v(t) des Giesskolbens aufweisen, wobei die Position des Giesskolbens s(tₓ) zum Zeitpunkt tₓ zu bestimmt wird.

Die erfindungsgemässe Vorrichtung eignet sich insbesondere zum Thixoformen oder Druckgiessen unter Verwendung des erfindungsgemässen Verfahrens zur Prozessüberwachung.

Weitere Vorteile, Merkmale und Einzelheiten der Erfindung ergeben sich aus der nachfolgenden Beschreibung der Figuren 1 bis 8 am Beispiel des Thixoformens, sowie anhand der Zeichnungen; diese zeigen schematisch in
- Fig.1 bis 5 den zeitlichen Verfahrensablauf beim Thixoformen in einer Horizontal-Thixoformanlage;
- Fig. 6 und 7 Protokollausdrucke einer erfindungsgemässen RTIM-Prozessüberwachung;
- Fig. 8 eine graphische Protokolldarstellung der gemessenen und berechneten Werte für das erfindungsgemässe RTIM-Verfahren.

Die Figuren 1 bis 5 zeigen einen vertikalen Längsschnitt entlang der Längsachse durch die Giesskammer einer Horizontal-Thixoformeinrichtung. Dabei ist die zylinderförmige Giesskammer 10 horizontal angeordnet und enthält einen Giesskolben 12, eine radialsymmetrische Oxidtasche 22, eine Eingussöffnung 24, zwei Eingusskanäle 26 und 28 sowie zwei sich daran anschliessende Formkavitäten 16 und 18.

Figur 1 zeigt die Thixoformeinrichtung zum Zeitpunkt t₀=0, wobei ein in einem Vorheizofen (nicht eingezeichnet) auf die erforderliche Temperatur gebrachter, thixotroper Metallbolzen 14 in die horizontal liegende Giesskammer eingelegt und der Giesskolben 12 an den Bolzen herangeführt ist. In Figur 1 ist beispielhaft ein an die gegen den thixotropen Metallbolzen 14 gerichteten Giesskolbenfläche angebrachter Drucksensor 30 gezeigt. Zudem zeigt Figur 1 eine Positions- oder Geschwindigkeitsmessvorrichtung 32.

Figur 2 zeigt die Thixoformeinrichtung zum Zeitpunkt t₁, an dem der thixotrope Metallbolzen 14 am formseitigen Ende 11 der Giesskammer 10 auftrifft. Da die Querschnittsfläche des zylinderförmigen, thixotropen Metallbolzens 14 kleiner als die Querschnittsfläche der Giesskammer 10 ist, füllt der thixotrope Bolzen 14 zum Zeitpunkt t₁ noch nicht den ganzen Giesskammerquerschnitt aus.

Figur 3 zeigt die Thixoformeinrichtung zum Zeitpunkt t₂. Zu diesem Zeitpunkt hat der thixotrope Metallbolzen seine geometrische Gestalt verloren und liegt nun in Form einer Thixoformmasse 15 vor. Der Zeitpunkt t₂ bezeichnet somit den Zeitpunkt, an dem die Thixoformmasse oder das Thixoformmaterial 15 auf seiner ganzen Länge den ganzen Giesskammerquerschnitt ausfüllt, d.h. die Thixoformmasse 15 füllt den gesamten Raum zwischen Giesskolben 12 und dem formseitigen Ende 11 der Giesskammer 10 aus, wobei zum Zeitpunkt t₂ im wesentlichen noch kein thixotropes Material durch die Eingussöffnung 24, oder oxidisches Randmaterial in die Oxidtasche 22 geflossen ist.

Figur 4 zeigt die Thixoformeinrichtung zum Zeitpunkt t₃. Der Zeitpunkt t₃ bezeichnet den Zeitpunkt, an dem die Eingussöffnung 24 sowie die Eingusskanäle 26 und 28 vollständig mit Thixoformmaterial 15 gefüllt sind. Die Oxidtasche 22, welche das in der Randschicht des thxotropen Metallbolzens 14 befindliche Oxidmaterial aufnimmt, ist bereits zum grössten Teil gefüllt.

Figur 5 zeigt die Thixoformeinrichtung zum Zeitpunkt t₄. Der Zeitpunkt t₄ bezeichnet den Endzustand des eigentlichen Thixoformprozesses, d.h. den Zeitpunkt vor dem Öffnen der Form. Zum Zeitpunkt t₄ sind die Formkavitäten 16 und 18 vollständig mit Thixoformmasse 15 gefüllt und die Geschwindigkeit des Giesskolbens 12 ist auf Null gesunken. Während der nachfolgenden Abkühlungs- und Verfestigungsphase des Thixiformteiles kann der Giesskolbendruck für kurze Zeit aufrechterhalten werden, um eine Schrumpfung während dem Abkühlvorgang durch Nachschub von thixotropem Material auszugleichen, so dass der Giesskolben nach dem Zeitpunkt t₄ noch eine zusätzliche Bewegung ausführen kann. Zum Zeitpunkt t₄ ist in vorliegendem Beispiel auch die radialsymmetrisch ausgebildete Oxidtasche 22 vollständig mit oxidischen Bestandteilen der ursprünglichen Randschicht des thixotropen Bolzens 14 gefüllt.

In Figur 6 sind beispielhaft die berechneten Gesamtenergie-Werte von Thixoformprozessen einzelner thixotroper Metallbolzen aus demselben Vorheizofen, d.h die Gesamtenergie-Werte einzelner Schüsse, derart dargestellt, dass auf der Ordinate die jeweilige Gesamtenergie und auf der Abszisse die Schussnummer in Form der entsprechenden Schusszeiten aufgetragen sind; die Schussnummer eines Schusses entspricht einem bestimmten Zeitpunkt tₓ, so dass die Ordinate einer Zeitachse entspricht. Der bestimmte Zeitpunkt tₓ kann dabei beliebig vordefiniert werden, d.h. er kann beispielsweise als Anfangszeitpunkt, an dem der Giesskolben für den Thixoformprozess gestartet wird, definiert werden. Als bestimmter Zeitpunkt tₓ kann auch jeder beliebige andere, genau definierbare Zeitpunkt während eines Thixoformprozesses definiert werden. Für die in Figur 6 dargestellten Werte wurde der Start des Giesskolbens zu Beginn eines jeden Thixoformprozesses gewählt.

Die Teilfiguren a bis h von Figur 6 geben jeweils die ermittelten Gesamtenergiewerte für eine Anzahl von Schüssen wieder, wobei die Werte für die thixotropen Metallbolzen eines bestimmten Vorheizofens getrennt dargestellt sind, d.h. die Darstellungen a bis h geben jeweils die Werte für thixotrope Metallbolzen aus demselben Vorheizofen wieder.

In Figur 6 a sind die Gesamtenergien von 32 Schüssen mit thixotropen Bolzen, welche in einem Ofen Nr. 1 aufgeheizt wurden, dargestellt. Als bestimmter Zeitpunkt tₓ wurde der Start des Giesskolbens zu Beginn eines jeden Thixoformprozesses gewählt. Die Darstellung umfasst Schüsse in einem Zeitraum von 19.47 Uhr abends bis um 2.37 Uhr des folgenden Tages. Die über alle 32 Schüsse gemittelte Gesamtenergie beträgt 26.01 kJ mit einem relativen Streuungsmass von ± 16 %.

In Figur 6 b sind die Gesamtenergien von 46 Schüssen mit thixotropen Bolzen, welche in einem Ofen Nr. 5 aufgeheizt wurden, dargestellt. Die Darstellung umfasst Schüsse in einem Zeitraum von 19.06 Uhr abends bis um 2.51 Uhr des folgenden Tages. Die über alle 46 Schüsse gemittelte Gesamtenergie beträgt 31.97 kJ mit einem relativen Streuungsmass von ± 10 %.

In Figur 6 c sind die Gesamtenergien von 47 Schüssen mit thixotropen Bolzen, welche in einem Ofen Nr. 6 aufgeheizt wurden, dargestellt. Die Darstellung umfasst Schüsse in einem Zeitraum von 18.59 Uhr abends bis um 2.34 Uhr des folgenden Tages. Die über alle 47 Schüsse gemittelte Gesamtenergie beträgt 23.91 kJ mit einem relativen Streuungsmass von ± 9 %.

In Figur 6 d sind die Gesamtenergien von 48 Schüssen mit thixotropen Bolzen, welche in einem Ofen Nr. 7 aufgeheizt wurden, dargestellt. Die Darstellung umfasst Schüsse in einem Zeitraum von 19.00 Uhr abends bis um 2.36 Uhr des folgenden Tages. Die über alle 48 Schüsse gemittelte Gesamtenergie beträgt 30.58 kJ mit einem relativen Streuungsmass von ± 15 %.

In Figur 6 e sind die Gesamtenergien von 42 Schüssen mit thixotropen Bolzen, welche in einem Ofen Nr. 9 aufgeheizt wurden, dargestellt. Die Darstellung umfasst Schüsse in einem Zeitraum von 19.01 Uhr abends bis um 2.28 Uhr des folgenden Tages. Die über alle 42 Schüsse gemittelte Gesamtenergie beträgt 23.53 kJ mit einem relativen Streuungsmass von ± 16 %.

In Figur 6 f sind die Gesamtenergien von 49 Schüssen mit thixotropen Bolzen, welche in einem Ofen Nr. 10 aufgeheizt wurden, dargestellt. Die Darstellung umfasst Schüsse in einem Zeitraum von 19.03 Uhr abends bis um 2.47 Uhr des folgenden Tages. Die über alle 49 Schüsse gemittelte Gesamtenergie beträgt 23.03 kJ mit einem relativen Streuungsmass von ± 12 %.

In Figur 6 g sind die Gesamtenergien von 47 Schüssen mit thixotropen Bolzen, welche in einem Ofen Nr. 11 aufgeheizt wurden, dargestellt. Die Darstellung umfasst Schüsse in einem Zeitraum von 19.04 Uhr abends bis um 2.39 Uhr des folgenden Tages. Die über alle 47 Schüsse gemittelte Gesamtenergie beträgt 20.38 kJ mit einem relativen Streuungsmass von ± 8 %.

In Figur 6 h sind die Gesamtenergien von 51 Schüssen mit thixotropen Bolzen, welche in einem Ofen Nr. 12 aufgeheizt wurden, dargestellt. Die Darstellung umfasst Schüsse in einem Zeitraum von 19.05 Uhr abends bis um 2.32 Uhr des folgenden Tages. Die über alle 51 Schüsse gemittelte Gesamtenergie beträgt 46.15 kJ mit einem relativen Streuungsmass von ± 7 %.

Figur 7 zeigt ein Balkendiagramm der gemittelten Gesamtenergien E_{tot,i} (i=1...12, wobei i die Ofen-Nr. kennzeichnet) für die in Figur 6 dargestellten Thixoformversuche während einer Arbeitsschicht von ca. 8 Stunden, wobei jeweils noch die Standartabweichungen eingetragen sind. Jeder Balken in Figur 7 stellt somit die über alle Schüsse einer Arbeitsschicht gemittelte Gesamtenergie E_{tot,i} pro Schuss für thixotrope Metallbolzen aus Ofen-Nr. i dar.

Anhand der Begutachtung der resultierenden Formteile und dem entsprechenden Vergleich mit der gemittelten Gesamtenergie E_{tot,i} bzw. Eₜₒₜ kann dann geschlossen werden, welcher Energiebereich für eine ausreichende Formteilqualität zulässig ist. Die Begutachtung der resultierenden Formteile kann beispielsweise durch optische oder mikroskopische Beurteilung, oder durch Werkstoffprüfung, materialspezifische Untersuchungen mittels beispielsweise Schliffbilder, Material-Analysen, Gefügeuntersuchungen u.s.w. vorgenommen werden. Aufgrund der Begutachtung der Formteile und der für ihre Herstellung bekannten Gesamtenergiewerte Eₜₒₜ, sowie der Werte für die partiellen Energien E₁ bis E₄, kann beispielsweise bezüglich Eₜₒₜ ein Gesamtenergie-Sollwertbereich als Kenngrösse für den Thixoform- oder Druckgiessprozess festgelegt werden. Der Sollwertbereich kann dann als weitere Kenngrösse verwendet werden, wobei bei Über- oder Unterschreiten des Gesamtenergiewertes eines Schusses bzw. einer Anzahl von Schüssen beispielsweise ein Prozessunterbruch, ein Wechsel eines Vorheizofens oder eine Neukalibrierung der Heizleistung eines Vorheizofens vorgenommen werden kann.

Die Begutachtung der Formteile, welche mit den die Figur 6 betreffenden Thixofomverfahren hergestellt wurden, zeigt, dass für diesen Fall die Gesamtenergie pro Schuss zwischen 35 kJ ≥ Etot ≥ 10 kJ liegen muss, damit die erforderliche Formteilqualität erreicht werden kann. Nahe der derart ermittelten Energieschwellen können sowohl Formteile mit den erforderlichen Formteileigenschaften wie auch Formteile mit unzureichenden Formteileigenschaften resultieren. Befindet sich der Gesamtenergiewert eines Schusses ausserhalb des ermittelten Energiebandes, erhöht sich das Risiko für die Herstellung eines nicht konformen Formteiles, d.h. eines Formteiles, welches nicht die erforderlichen Formteileigenschaften hinsichtlich Gefüge, Abmessungen u.s.w. aufweist. Demgemäss stellt die Bestimmung der Gesamtenergie für einen Schuss ein Mass dar für die Wahrscheinlichkeit einer guten bzw. schlechten Formteilherstellung, d.h. ein Mass für die Ausschuss-Wahrscheinlichkeit.

Figur 8 zeigt beispielhaft eine graphische Protokolldarstellung der gemessenen und berechneten Werte für das erfindungsgemässe RTIM-Verfahren, wobei einerseits der durch den Giesskolben 12 zurückgelegte, gemessene Weg s(t) und andererseits der gemessene, durch den Giesskolben 12 ausgeübte, zeitabhängige Pressdruck p(t) während eines Thixoformprozesses, d.h. während eines Schusses, dargestellt sind, sowie die durch Punkte dargestellten, zu diskreten Zeitpunkten ermittelten Geschwindigkeitswerte v(t)=ds(t)/dt des Giesskolbens 12 eingetragen sind. Im Weiteren enthält die in Figur 8 gezeigte Protolldarstellung auch eine Geschwindigkeitskurve v(t), welche durch numerische Filterung und Glättung der diskreten Geschwindigkeitswerte ds(t)/dt berechnet ist.

## Patentansprüche

1. Verfahren zur Prozessüberwachung beim Druckgiessen oder Thixoformen von Metallen (14, 15) in einer Druckgiess- oder Thixoformeinrichtung, welche eine Giesskammer (10), einen Giesskolben (12) und eine Form mit einer Formkavität (16, 18) enthält,
**dadurch gekennzeichnet, dass**
der zeitliche Verlauf des Pressdruckes p(t) gemessen und die zeitabhängige Geschwindigkeit des Giesskolbens v(t) bestimmt wird, und die durch den Giesskolben zugeführte Energie E(t) in Funktion der Prozesszeit t, sowie die während dem Druckgiess- bzw. Thixoformprozess durch den Giesskolben (12) zugeführte Gesamtenergie Eₜₒₜ aufgrund des zeitabhängigen Verlaufes des Pressdruckes p(t) und der Giesskolbengeschwindigkeit v(t) berechnet wird, und die Gesamtenergie Eₜₒₜ als Kennwert für die Überwachung des Druckgiess- oder Thixoformprozesses verwendet wird.

2. Verfahren zur Prozessüberwachung einer Druckgiess- oder Thixoformeinrichtung nach Anspruch 1, **dadurch gekennzeichnet, dass** die Bestimmung des Pressdruck-Verlaufes p(t) durch Messung des Druckes p_{GK}(t) an der gegen das Druckguss- oder Thixoformmaterial (14, 15) gerichteten Giesskolben-Fläche erfolgt.

3. Verfahren zur Prozessüberwachung einer Druckgiess- oder Thixoformeinrichtung nach Anspruch 1, wobei der Giesskolben (12) hydraulisch angetrieben wird, **dadurch gekennzeichnet, dass** die Bestimmung des Pressdruck-Verlaufes p(t) durch Messung des Druckes p_{hyd}(t) in der Hydraulikflüssigkeit erfolgt.

4. Verfahren nach einem der Ansprüche 1 bis 3, **dadurch gekennzeichnet, dass** die durch den Giesskolben (12) zugeführte Energie E(t) in Funktion der Prozesszeit t gemäss der Integral-Funktion und die während dem Druckgiess- bzw. Thixoformprozess durch den Giesskolben (12) zugeführte Gesamtenergie Eₜₒₜ durch die Integral-Funktion berechnet wird, wobei A die gegen das Druckguss- oder Thixoformmaterial (14, 15) gerichtete Fläche des Giesskolbens (12), t₀ den Anfangszeitpunkt t=0 des Druckgiess- oder Thixoformverfahrens und t₄ den Zeitpunkt bezeichnet, an dem der Giesskolben zum ersten Mal nach t₀ die Geschwindigkeit v(t)=0 annimmt.

5. Verfahren nach einem der Ansprüche 1 bis 4, **dadurch gekennzeichnet, dass** die zeitabhängige Position des Giesskolbens s(t) gemessen und die Geschwindigkeit des Giesskolbens v(t) als Ableitung der zeitabhängigen Giesskolbenposition s(t) nach der Zeit t zu diskreten Zeitpunkten gemäss der Funktion$\text{v(t)=ds(t)/dt}$ bestimmt wird, wobei die Geschwindigkeit v(t) bevorzugt an 180 bis 500, insbesondere an 250 bis 400 diskreten Prozesszeitpunkten während dem Druckgiess- bzw. Thixoformprozess bestimmt wird.

6. Verfahren nach einem der Ansprüche 1 bis 5, **dadurch gekennzeichnet, dass** die durch den Giesskolben (12) während zwei Prozesszeitpunkten tₓ und ty, wobei tₓ<t_{y}, zugeführte, zeitabhängige Energie E_{x,y}(t) gemäss der Integral-Funktion berechnet wird, wobei A die gegen das Druckguss- oder Thixoformmaterial (14, 15) gerichtete Fläche des Giesskolbens (12) bezeichnet.

7. Verfahren nach Anspruch 6, **dadurch gekennzeichnet, dass** die partiellen Energien E₁ bis E₄ für die folgenden Verfahrensschritte berechnet werden:
a) beim Thixoformen die durch den Giesskolben (12) während der Dauer vom Zeitpunkt t₀ bis zum Zeitpunkt t₁ zugeführte partielle Energie E₁ für die Verschiebung des thixotropen Metallbolzens (14) in der Giesskammer (10) bis zum Anschlag des Matallbolzens (14) am formseitigen Ende (11) der Giesskammer (10), wobei t₁ den Zeitpunkt bezeichnet, an dem der thixotrope Metallbolzen (14) am Ende der Giesskammer (11) auftrifft;
b) beim Druckgiessen und Thixoformen die durch den Giesskolben (12) während der Dauer vom Zeitpunkt t₁ bis zum Zeitpunkt t₂ zugeführte partielle Energie E₂ für die Verformung des thixotropen Metallbolzens (14) bzw. des Druckgussmaterials (15), wobei t₂ den Zeitpunkt bezeichnet, an dem das Druckguss- oder Thixoformmaterial (15) auf seiner ganzen Länge den ganzen Giesskammerquerschnitt ausfüllt;
c) beim Druckgiessen und Thixoformen die durch den Giesskolben (12) während der Dauer vom Zeitpunkt t₂ bis zum Zeitpunkt t₃ zugeführte partielle Energie E₃ für die Füllung der Eingusskanäle (26, 28), wobei t₃ den Zeitpunkt bezeichnet, an dem die zwischen der Giesskammer (10) und der Formkavität (16, 18) befindlichen Eingusskanäle (26, 28) allesamt vollständig gefüllt sind;
d) beim Druckgiessen und Thixoformen die durch den Giesskolben (12) während der Dauer vom Zeitpunkt t₃ bis zum Zeitpunkt t₄ zugeführte partielle Energie E₄ für die Füllung der Formkavität (16, 18), wobei t₄ den Zeitpunkt bezeichnet, an dem die Formkavität (16, 18) vollständig gefüllt ist und die Geschwindigkeit des Giesskolbens (12) auf Null gesunken ist, d.h. v(t₄)=0.

8. Verfahren nach Anspruch 7, **dadurch gekennzeichnet, dass** die Gesamtenergie Eₜₒₜ zu Eₜₒₜ=E₁+ E₂+ E₃+ E₄ berechnet wird.

9. Verfahren nach einem der Ansprüche 1 bis 8, wobei der Giesskolben (12) hydraulisch angetrieben wird, **dadurch gekennzeichnet, dass** der Pressdruck-Verlauf p(t) durch Messung des Druckes p_{hyd}(t) in der Hydraulikflüssigkeit und gleichzeitig durch Messung des Druckes p_{GK}(t) an der gegen das Druckgussoder Thixoformmaterial (14, 15) gerichteten Giesskolben-Fläche erfolgt, wobei für die Berechnung der durch den Giesskolben (12) zugeführten Energiewerte der Pressdruckverlauf p_{GK}(t) verwendet wird, und der durch die Reibung verursachte Energieverlust bis zum Zeitpunkt t durch Berechnung der Integral-Funktion bestimmt wird, wobei A die gegen das Druckguss- oder Thixoformmaterial (14, 15) gerichtete Fläche des Giesskolbens (12) und t₀ den Anfangszeitpunkt des Druckgiess- oder Thixoformprozesses bezeichnen.

10. Verfahren nach einem der Ansprüche 1 bis 9, **dadurch gekennzeichnet, dass** die Gesamtenergie Eₜₒₜ für eine Vielzahl von Druckgiess- oder Thixoformprozessen mit Druckguss- oder Thixoformmaterial (14, 15) eines bestimmten Vorheizofens ermittelt und daraus der entsprechende Mittelwert und die Standartabweichung berechnet werden, wobei der Mittelwert und die Standartabweichung als weitere Kennwerte verwendet werden.

11. Verwendung des Verfahrens nach einem der Ansprüche 1 bis 10 für das Druckgiessen oder Thixoformen von Aluminium- oder Magnesiumlegierungen.

12. Druckgiess- oder Thixoformeinrichtung, insbesondere eine Druckgiess- oder Thixoformeinrichtung zum Druckgiessen oder Thixoformen von Aluminiumlegierungen, wobei die Druckgiess- oder Thixoformeinrichtung eine Giesskammer (10), einen Giesskolben (12) und eine Form mit wenigstens einer Formkavität (16, 18) enthält, **dadurch gekennzeichnet, dass** die Druckgiess- oder Thixoformeinrichtung entweder Messvorrichtungen (30, 32) zur gleichzeitigen Bestimmung des prozesszeitabhängigen Pressdruckes p(t) und der prozesszeitabhängigen Positionsbestimmung s(t) des Giesskolbens (12) oder Messvorrichtungen (30, 32) zur gleichzeitigen Bestimmung des prozesszeitabhängigen Pressdruckes p(t) und der prozesszeitabhängigen Geschwindigkeitsbestimmung v(t) des Giesskolbens (12) aufweist.

13. Druckgiess- oder Thixoformeinrichtung nach Anspruch 12, **dadurch gekennzeichnet, dass** die Messvorrichtung zur Bestimmung des prozesszeitabhängigen Pressdruckes p(t) einen an der gegen das Druckguss- oder Thixoformmaterial (14, 15) gerichteten Giesskolben-Fläche angebrachten oder eingebauten Drucksensor (30) enthält.

14. Druckgiess- oder Thixoformeinrichtung nach einem der Ansprüche 12 oder 13, bei welcher der Giesskolben (12) hydraulisch angetrieben wird, **dadurch gekennzeichnet, dass** die Messvorrichtung zur Bestimmung des prozesszeitabhängigen Pressdruckes p(t) einen Drucksensor zur Bestimmung des Druckes in der Hydraulikflüssigkeit enthält.

## Claims

1. Method for process monitoring during the die casting or thixoforming of metals (14, 15) in a die casting or thixoforming device containing a shot chamber (10), an injection piston (12) and a mould with a mould cavity (16, 18), **characterised in that** the variation of the injection pressure with time p(t) is measured, the time-dependent speed of the injection piston v(t) is determined, the energy E(t) supplied by the injection piston as a function of the process time t and the total energy Eₜₒₜ supplied by the injection piston (12) during the die casting or thixoforming process are calculated on the basis of the variation of the injection pressure with time p(t) and of the speed of the injection piston with time v(t) and the total energy Eₜₒₜ is used as a parameter for monitoring the die casting or thixoforming process.

2. Method for the process monitoring of a die casting or thixoforming device according to claim 1, **characterised in that** the variation of the injection pressure p(t) is determined by measuring the pressure p_{GK}(t) at the surface of the injection piston directed towards the die casting or thixoforming material (14, 15).

3. Method for the process monitoring of a die casting or thixoforming device according to claim, 1, in which the injection piston (12) is driven hydraulically, **characterised in that** the variation of the injection pressure p(t) is determined by measuring the pressure p_{hyd}(t) in the hydraulic fluid.

4. Method according to one of claims 1 to 3, **characterised in that** the energy E(t) supplied by the injection piston (12) as a function of the process time t is calculated according to the integral function and the total energy Eₜₒₜ supplied by the injection piston (12) during the die casting or thixoforming process is calculated by the integral function where A is the surface of the injection piston (12) directed towards the die casting or thixoforming material (14, 15) and t₀ is the starting time t = 0 of the die casting or thixoforming process and t₄ is the time at which the injection piston assumes the speed v(t) = 0 for the first time after t₀.

5. Method according to one of claims 1 to 4, **characterised in that** the time-dependent position of the injection piston s(t) is measured and the speed of the injection piston v(t) is determined as a derivative of the time-dependent position of the injection piston s(t) after the time t at separate times according to the function$\text{v(t) = ds(t)/dt,}$ where the speed v(t) is preferably determined at 180 to 500, in particular, at 250 to 400 separate process times during the die casting or thixoforming process.

6. Method according to one of claims 1 to 5, **characterised in that** the time-dependent energy E_{x,y}(t) supplied by the injection piston (12) during two process times tₓ and t_{y}, where tₓ < t_{y}, is calculated according to the integral function where A is the surface of the injection piston (12) directed towards the die casting or thixoforming material (14, 15).

7. Method according to claim 6, **characterised in that** the partial energies E₁ to E₄ are calculated for the following process stages:
a) in thixoforming, the partial energy E₁ supplied by the injection piston (12) during the period from the time t₀ to the time t₁ for the displacement of the thixotropic metal bolt (14) in the shot chamber (10) until the metal bolt (14) stops at the mould end (11) of the shot chamber (10), where t₁ is the time at which the thixotropic metal bolt (14) strikes the end (11) of the shot chamber;
b) in die casting and thixoforming, the partial energy E₂ supplied by the injection piston (12) during the period from the time t₁ to the time t₂ for the deformation of the thixotropic metal bolt (14) or the die casting material (15), where t₂ is the time at which the entire length of the die casting or thixoforming material (15) fills the entire cross section of the shot chamber;
c) in die casting and thixoforming, the partial energy E₃ supplied by the injection piston (12) during the period from the time t₂ to the time t₃ for filling the sprues (26, 28), where t₃ is the time at which the sprues (26, 28) situated between the shot chamber (10) and the mould cavity (16, 18) are all completely filled, and
d) in die casting and thixoforming, the partial energy E₄ supplied by the injection piston (12) during the period from the time t₃ to the time t₄ for filling the mould cavity (16, 18), where t₄ is the time at which the mould cavity (16, 18) is completely filled and the speed of the injection piston (12) has fallen to zero, i.e. v(t₄) = 0.

8. Method according to claim 7, **characterised in that** the total energy Eₜₒₜ is calculated as Eₜₒₜ = E₁ + E₂ + E₃ + E₄.

9. Method according to one of claims 1 to 8, in which the injection piston (12) is driven hydraulically, **characterised in that** the variation of the injection pressure p(t) is determined by measuring the pressure p_{hyd}(t) in the hydraulic fluid and simultaneously by measuring the pressure p_{GK}(t) at the surface of the injection piston directed towards the die casting or thixoforming material (14, 15), where the variation of the injection pressure p_{GK}(t) is used to calculate the energy values supplied by the injection piston (12), and the energy loss as a result of friction up to the time t is determined by calculating the integral function where A is the surface of the injection piston (12) directed towards the die casting or thixoforming material (14, 15) and t₀ is the starting time of the die casting or thixoforming process.

10. Method according to one of claims 1 to 9, **characterised in that** the total energy Eₜₒₜ for a plurality of die casting or thixoforming processes using die casting or thixoforming material (14, 15) from a specific preheating furnace is determined and the corresponding mean value and the standard deviation are calculated therefrom, the mean value and the standard deviation being used as further parameters.

11. Use of the method according to one of claims 1 to 10 for the die casting or thixoforming of aluminium or magnesium alloys.

12. Die casting or thixoforming device, in particular a die casting or thixoforming device for the die casting or thixoforming of aluminium alloys, in which the die casting or thixoforming device contains a shot chamber (10), an injection piston (12) and a mould with at least one mould cavity (16, 18), **characterised in that** the die casting or thixoforming device either has measuring devices (30, 32) for the simultaneous determination of the process-time-dependent injection pressure p(t) and the process-time-dependent determination of the position s(t) of the injection piston (12) or measuring devices (30, 32) for the simultaneous determination of the process-time-dependent injection pressure p(t) and the process-time-dependent determination of the speed v(t) of the injection piston (12).

13. Die casting or thixoforming device according to claim 12, **characterised in that** the measuring device for determining the process-time-dependent injection pressure p(t) contains a pressure sensor (30) fitted or fixed to the surface of the injection piston directed towards the die casting or thixoforming material (14, 15).

14. Die casting or thixoforming device according to either of claims 12 or 13, in which the injection piston (12) is driven hydraulically, **characterised in that** the measuring device for determining the process-time-dependent injection pressure p(t) contains a pressure sensor for determining the pressure in the hydraulic fluid.

## Revendications

1. Procédé de surveillance de processus lors de la coulée sous pression ou du thixoformage de métaux (14, 15) dans un dispositif de coulée sous pression ou de thixoformage qui contient une chambre de coulée (10), un piston de coulée (12) et un moule qui présente une cavité (16, 18) de moule,
**caractérisé en ce que**
l'évolution de la pression de refoulement p(t) en fonction du temps est mesurée et la vitesse du piston de coulée en fonction du temps v(t) est déterminée, l'énergie E(t) apportée par le piston de coulée en fonction du temps de processus ainsi que l'énergie totale E_{ypy} apportée par le piston de coulée (12) pendant l'opération de coulée sous pression ou de thixoformage étant calculées à partir de l'évolution en fonction du temps de la pression de refoulement p(t) et de la vitesse du piston de coulée v(t), l'énergie totale Eₜₒₜ étant utilisée comme valeur caractéristique pour la surveillance de l'opération de coulée sous pression ou de thixoformage.

2. Procédé pour la surveillance du processus dans un dispositif de coulée sous pression ou de thixoformage selon la revendication 1, **caractérisé en ce que** la détermination de l'évolution de la pression de refoulement p(t) s'effectue par mesure de la pression p_{gk}(t) sur la surface du piston de coulée tournée vers le matériau de coulée sous pression ou de thixoformage (14, 15).

3. Procédé de surveillance du processus dans un dispositif de coulée sous pression ou de thixoformage selon la revendication 1, dans lequel le piston de coulée (12) est entraîné hydrauliquement, **caractérisé en ce que** la détermination de l'évolution de la pression de refoulement p(t) s'effectue par mesure de la pression p_{hyd}(t) du liquide hydraulique.

4. Procédé selon l'une des revendications 1 à 3, **caractérisé en ce que** l'énergie E(t) apportée par le piston de coulée (12) en fonction du temps de processus t est calculée par la fonction intégrale: et l'énergie totale Eₜₒₜ apportée par le piston de coulée (12) pendant l'opération de coulée sous pression ou de thixoformage est calculée par la fonction intégrale dans laquelle A représente la surface du piston de coulée (12) tournée vers le matériau de coulée sous pression ou de thixoformage (14, 15), t₀ l'instant initial t=0 de l'opération de coulée sous pression ou de thixoformage et t₄ l'instant auquel le piston de coulée prend pour la première fois après t₀ la vitesse v(t)=0.

5. Procédé selon l'une des revendications 1 à 4, **caractérisé en ce que** la position du piston de coulée en fonction du temps, s(t), est mesurée, et la vitesse du piston de coulée v(t) est déterminée par la dérivée en fonction du temps de la position s(t) du piston de coulée après l'instant t, en des instants discrets, par la fonction$\text{v(t)=ds(t)/dt}$ la vitesse v(t) étant déterminée de préférence sur 180 à 500, en particulier sur 250 à 400 instants discrets pendant l'opération de coulée sous pression ou de thixoformage.

6. Procédé selon l'une des revendications 1 à 5, **caractérisé en ce que** l'énergie E_{x,y}(t) apportée en fonction du temps par le piston de coulée (12) en deux instants tₓ et t_{y} de l'opération, tₓ<t_{y}, est calculée par la fonction intégrale dans laquelle A représente la surface du piston de coulée (12) tournée vers le matériau de coulée sous pression ou de thixoformage (14, 15).

7. Procédé selon la revendication 6, **caractérisé en ce que** les énergies partielles E₁ à E₄ sont calculées pour les étapes de procédé suivantes:
a) lors du thixoformage, l'énergie partielle E₁ apportée par le piston de coulée (12) pendant la durée qui s'écoule de l'instant t₀ à l'instant t₁ pour déplacer le barreau métallique thixotropique (14) dans la chambre de coulée (10) jusqu'à ce que le barreau métallique (14) vienne buter contre l'extrémité (11) de la chambre de coulée (10) qui est située du côté du moule, k₁ désignant l'instant auquel le barreau métallique thixotropique (14) apparaît à l'extrémité de la chambre de coulée (11),
b) lors de la coulée sous pression et du thixoformage, l'énergie partielle E₂ apportée par le piston de coulée (12) pendant la durée qui s'écoule de l'instant t₁ à l'instant t₂ pour déformer le barreau métallique thixotropique (14) ou du. matériau (15) de coulée sous pression, t₂ désignant l'instant auquel le matériau (15) de coulée sous pression ou de thixoformage remplit sur toute sa longueur la totalité de la section transversale de la chambre de coulée,
c) lors de la coulée sous pression et du thixoformage, l'énergie partielle E₃ apportée par le piston de coulée (12) pendant la durée qui s'écoule entre l'instant t₂ et l'instant t₃, pour remplir les canaux de coulée (26, 28), t₃ désignant l'instant auquel les canaux de coulée (26, 28), situés entre la chambre de coulée (10) et la cavité (16, 18) du moule sont tous complètement remplis,
d) pendant la coulée sous pression et le thixoformage, l'énergie partielle E₄ apportée par le piston de coulée (12) pendant la durée qui s'écoule entre l'instant t₃ et l'instant t₄ pour remplir la cavité (16, 18) du moule, t₄ désignant l'instant auquel la cavité (16, 18) du moule est complètement remplie et où la vitesse du piston de coulée (12) est descendue à zéro, c'est-à-dire v(t₄)=0.

8. Procédé selon la revendication 7, **caractérisé en ce que** l'énergie totale Eₜₒₜ est calculée par l'équation Eₜₒₜ=E₁+E₂+E₃+E₄.

9. Procédé selon l'une des revendications 1 à 8, dans lequel le piston de coulée (12) est entraîné hydrauliquement, **caractérisé en ce que** l'évolution de la pression de refoulement p(t) s'effectue par mesure de la pression p_{hyd}(t) dans le liquide hydraulique et en même temps par mesure de la pression p_{gk}(t) sur la surface du piston de coulée qui est tournée vers le matériau (14, 15) de coulée sous pression ou de thixoformage, l'évolution de la pression de refoulement p_{gk}(t) étant utilisée pour le calcul de l'énergie apportée par le piston de coulée (12) et la perte d'énergie provoquée par le frottement jusqu'à l'instant t étant déterminée par calcul de la fonction intégrale: dans laquelle A représente la surface du piston de coulée (12) tournée vers le matériau (14, 15) de coulée sous pression ou de thixoformage et t₀ représentant l'instant initial de l'opération de coulée sous pression ou de thixoformage.

10. Procédé selon l'une des revendications 1 à 9, **caractérisé en ce que** l'énergie totale Eₜₒₜ d'une pluralité d'opérations de coulée sous pression ou de thixoformage avec un matériau (14, 15) de coulée sous pression ou de thixoformage d'un four de préchauffage défini est déterminée, la valeur moyenne correspondante et l'écart-type correspondants étant calculés, la valeur moyenne et l'écart-type étant utilisés comme autres valeurs caractéristiques.

11. Utilisation du procédé selon l'une des revendications 1 à 10 pour la coulée sous pression ou le thixoformage d'alliages d'aluminium ou de magnésium.

12. Dispositif de coulée sous pression ou de thixoformage, en particulier dispositif de coulée sous pression ou de thixoformage pour la coulée sous pression ou le thixoformage d'alliages d'aluminium, le dispositif de coulée sous pression ou de thixoformage contenant une chambre de coulée (10), un piston de coulée (12) et un moule qui présente au moins une cavité (16, 18) du moule, **caractérisé en ce que** le dispositif de coulée sous pression ou de thixoformage présente soit des dispositifs de mesure (30, 32) pour la détermination simultanée de la pression de refoulement p(t) qui dépend du processus et pour la détermination de la position s(t) du piston de coulée (12), qui dépend du processus, ou des dispositifs de mesure (30, 32) pour la détermination simultanée de la pression de refoulement p(t) qui dépend du processus et de la détermination de la vitesse v(t), qui dépend du processus, du piston de coulée (12).

13. Dispositif de coulée sous pression ou de thixoformage selon la revendication 12, **caractérisé en ce que** le dispositif de mesure pour la détermination de la pression de refoulement p(t) qui dépend du processus contient un détecteur de pression (30) installé sur ou incorporé dans la surface du piston de coulée qui est tournée vers le matériau (14, 15) de coulée sous pression ou de thixoformage.

14. Dispositif de coulée sous pression ou de thixoformage selon l'une des revendications 12 ou 13, dans lequel le piston de coulée (12) est entraîné hydrauliquement, **caractérisé en ce que** le dispositif de mesure pour la détermination de la pression de refoulement p(t) qui dépend du temps, contient un détecteur de pression pour la détermination de la pression dans le liquide hydraulique.
